# EUROPÄISCHE PATENTSCHRIFT

(11) **EP 1 297 868 B1**
(45) Veröffentlichungstag und Bekanntmachung des Hinweises auf die Patenterteilung: **23.11.2005**
(21) Anmeldenummer: 02013701.4
(22) Anmeldetag: 20.06.2002
(51) Int. Cl.: A63C 5/048

(54) **Laufkante**
Ski edge
Carré de ski

(30) Priorität: 01.10.2001 AT 15482001
(43) Veröffentlichungstag der Anmeldung: 02.04.2003
(73) Patentinhaber: Deutsch, Wolfgang, 6074 Rinn/Österreich (AT)
(72) Erfinder: Deutsch, Wolfgang, 6074 Rinn (AT); Andres, Ferdinand, 6067 Absam (AT)
(74) Vertreter: Hofinger, Stephan

(56) Entgegenhaltungen:
- EP-A- 0 887 090
- AT-U- 1 880
- US-A- 3 232 630

## Beschreibung

Die Erfindung betrifft eine Laufkante eines Schneegleitgerätes, insbesondere eines Schis oder Snowboards, im wesentlichen bestehend aus einem Kantensteg und einem seitlich abstehenden Kantenschenkel, wobei der Kantenschenkel Ausnehmungen aufweist.

Derartige Laufkanten für Schneegleitgeräte sind grundsätzlich bereit bekannt. Der übliche Aufbau eines modernen Schneegleitgerätes umfaßt eine Deckschicht, eine Belagschicht und zwei seitlich davon angeordnete Laufkanten, als Kemmaterial wird ein Schaumkunststoff verwendet. Durch die Ausnehmungen im Kantenschenkel, in die der Schaumkunststoff beim Schäumungsverfahren eindringt, wird eine ausreichend starke Verankerung gegen ein seitliches Ausreißen der Kante sichergestellt. Die so erzielte Verankerung ist aber nicht ausreichend, um einem Ablösen der Laufkante nach unten hin entgegenzuwirken.

In der österreichischen Gebrauchsmusterschrift AT 1 880 U1 wird die Laufkante eines Schneegleitgeräts beschrieben, bei der die freien Enden des Kantenschenkels als quer zur Längsachse der Laufkante nach unten gebogene Verankerungsnoppen ausgeführt sind. Problematisch ist dabei, daß die Herstellung gegenüber herkömmlichen Laufkanten durch den zusätzlich benötigten Biegeprozeß verkompliziert wird. Darüber hinaus ist das Einhalten enger Fertigungstoleranzen beim Biegevorgang nur schwer erzielbar.

Aufgabe der gegenständlichen Erfindung ist es, eine Laufkante der eingangs erwähnten Art zu schaffen, die derart in das Kernmaterial des Schneegleitgerätes eingebettet werden kann, daß sowohl die Gefahr eines seitlichen Ausreißens, als auch die Gefahr eines Ablösens nach unten hin durch eine entsprechende Verankerung vermindert ist.

Dies wird erfindungsgemäß dadurch erreicht, daß an der Unterseite des Kantenschenkels mindestens ein Abstandhalter in Längsrichtung annähernd parallel zum Kantensteg verlaufend ausgebildet ist.

Durch die Ausbildung mindestens eines Abstandhalters an der Unterseite des Kantenschenkels entsteht beim Zusammenbau des Schneegleitgerätes zwischen der Belagschicht und dem Kantenschenkel ein Spalt, sodaß der für den Kern verwendete Schaumkunststoff im Schäumungsverfahren in diesen Spalt eindringen kann. Der gehärtete Schaumkunststoff füllt den Spalt aus und gewährleistet so eine Verankerung der Laufkante, die einem Ablösen nach unten hin entgegenwirkt. Durch die nach wie vor vorgesehenen Ausnehmungen im Kantenschenkel wird nach dem gleichen Prinzip eine ausreichende Sicherung der Laufkante gegen seitliches Ausreißen erreicht. Für die Herstellung der Laufkante als Walzprofil erweist sich die Ausbildung der Abstandhalter in Form von in Kantenlängsrichtung verlaufenden Stegen als besonders vorteilhaft. Bei dieser Herstellungsart können sehr kleine Fertigungstoleranzen im Bereich von ± 5/100 mm eingehalten werden.

Überraschenderweise hat sich herausgestellt, daß eine derartige Laufkante bereits im walzrauhen Zustand zufriedenstellend mit der Belagschicht verklebt werden kann. Beim früheren Stand der Technik mußte eine sehr teure Vorbehandlung der gewalzten Laufkante durch Sandstrahlen, Schleifen oder chemisches Beizen zur Erhöhung der Oberflächenrauheit erfolgen. Durch das verbesserte Eindringen des Schaumkunststoffs in den Bereich zwischen Laufkante und Belagschicht ist dies nun nicht mehr notwendig, was die Herstellungskosten eines erfindungsgemäßen Schneegleitgerätes stark senkt.

Eine vorteilhafte Ausführungsform der Erfindung ergibt sich dadurch, daß die Abstandhalter wenigstens teilweise in die Oberseite der Belagschicht eingedrückt sind. Dadurch erfolgt eine Verankerung der Laufkante an der Belagschicht.

Eine weitere vorteilhafte Ausführungsform der Erfindung ergibt sich dadurch, daß an der Oberseite des Kantenschenkels mindestens ein Verankerungselement in Längsrichtung annähernd parallel zum Kantensteg verlaufend angebracht oder ausgebildet ist. Dadurch wird die Verankerung der Laufkante durch den Schaumkunststoff im Bereich der Oberseite des Kantenschenkels verbessert.

Weitere vorteilhafte Ausführungsformen der Erfindung ergeben sich dadurch, daß mindestens ein Verankerungselement am freien Ende des Kantenschenkels angeordnet ist oder daß mindestens ein Verankerungselement annähernd auf halber Strecke zwischen dem freien Ende des Kantenschenkels und dem Kantensteg angeordnet ist.

Dadurch kann unter Berücksichtigung der Abmessungen des Kantenschenkels die ideale Position des Verankerungselementes gewählt werden.

Bei der Anordnung der Verankerungselemente im Bereich jener Stellen, die zwischen zwei Ausnehmungen die geringste Ausdehnung in Längsrichtung aufweisen, können diese ihre Funktion auf relativ kleinem Raum erfüllen.

Besonders vorteilhaft ist die Ausbildung mehrerer Abstandhalter und/oder Verankerungselemente, sodaß entlang der gesamten Länge der Laufkante ein durchgehender Spalt unterhalb der Langkante bzw. eine Verankerung der Laufkante nach oben in der zuvor beschriebenen Form erzielt werden kann.

Eine weitere vorteilhafte Ausführungsform eines erfindungsgemäßen Schneegleitgerätes ergibt sich dadurch, daß oberhalb des Kantenschenkels seitlich neben der Deckschicht eine an sich bekannte stabilisierende Schicht angeordnet ist. Diese erhöht die mechanische Stabilität des Schis und kann beispielsweise aus verstärktem Kunststoff, vorzugsweise aus kommerziell erhältlichem Prepreg oder aus Metall hergestellt werden.

Eine bessere Verankerung der stabilisierenden Schicht an der Laufkante ergibt sich erfindungsgemäß dadurch, daß an der Oberseite des Kantenschenkels mindestens ein Verankerungselement angebracht oder ausgebildet ist, das wenigstens teilweise in die stabilisierende Schicht eingedrückt ist. Günstig kann auch noch die Anordnung einer Zwischenschicht seitlich neben dem Kantenschenkel, oberhalb der Belagschicht und unterhalb der stabilisierenden Schicht sein, sodaß die stabilisierende Schicht mit ihrer Unterseite auf der Zwischenschicht aufliegen kann.

Um beim Zusammenbau eines Schneegleitgerätes eine nach allen Richtungen ausreichende Verankerung der Laufkante im aus Schaumkunststoff hergestellten Kern zu gewährleisten, ist die dafür erforderliche Ausbildung eines Spaltes zwischen dem Kantenschenkel und der Oberseite der Belagschicht auch derart möglich, daß entsprechende Abstandhalter, nicht erfindungsgemäß, an der Oberseite der Belagschicht ausgebildet sind oder daß beim Zusammenbau zwischen dem Kantenschenkel und der Oberseite der Belagschicht Abstandhalter eingelegt sind.

Weitere Vorteile und Einzelheiten werden anhand der Figuren näher erläutert. Es zeigen:
Fig. 1 eine Ansicht auf die Lauffläche eines Schis,
Fig. 2 einen Querschnitt durch einen Schi mit erfindungsgemäßen Laufkanten,
Fig. 3 eine perspektivische Ansicht eines Ausführungsbeispiels einer erfindungsgemäßen Laufkante in eingebautem Zustand,
Fig. 4a bis 4d vier Darstellungen für Ausführungsbeispiele für die Anordnung der Ausnehmungen und der Abstandhalter einer erfindungsgemäßen Laufkante,
Fig. 5 eine schematische Darstellung eines Ausführungsbeispiels einer erfindungsgemäßen Laufkante bei Anordnung des Abstandhalters am freien Ende des Kantenschenkels,
Fig. 6 eine schematische Darstellung eines Schis bei Anordnung der Abstandhalter auf der Oberseite der Belagschicht
Fig. 7 eine schematische Darstellung der Laufkante eines Schis bei Anordnung von eigenen Abstandhaltern zwischen dem Kantenschenkel und der Oberseite der Belagschicht,
Fig. 8 eine schematische Darstellung eines Ausführungsbeispiels einer erfindungsgemäßen Laufkante, wobei der Abstandhalter teilweise in die Belagschicht eingedrückt ist,
Fig. 9 einen Teil eines Querschnitts durch einen Schi mit erfindungsgemäßen Laufkanten, und
Fig. 10 einen Teil eines Querschnitts durch ein weiteres Ausführungsbeispiel eines Schis mit erfindungsgemäßen Laufkanten.

In Fig. 1 ist die Unterseite eines Schis dargestellt. Die Unterseite des Schis umfaßt im wesentlichen die beiden Laufkanten 1 und die Belagschicht 2.

Fig. 2 zeigt einen Querschnitt durch einen erfindungsgemäßen Schi. Das Kernmaterial 4 wird an der Oberseite des Schis von der Deckschicht 3 umschlossen. An die Deckschicht 3 schließen die beiden Laufkanten 1 an, zwischen denen die Belagschicht 2 liegt. Die Laufkante 1 umfaßt den Kantensteg 6 und den Kantenschenkel 7. An der Unterseite des Kantenschenkels 7 sind Abstandhalter 8 angebracht. Aus der Darstellung läßt sich erkennen, daß der durch den Abstandhalter 8 zwischen der Belagschicht 2 und dem Kantenschenkel 7 definierte Spalt vom Kernmaterial 4, für das Schaumkunststoff verwendet wird, umschlossen ist. Die Verstärkungselemente 5 sollen den Kern versteifen und die Montage einer Bindung ermöglichen.

Fig. 3 zeigt einen Detailausschnitt einer erfindungsgemäßen Laufkante 1. Der Abstandhalter 8 ist als Steg ausgebildet, der in Längsrichtung der Laufkante verläuft. Er ist am Kantenschenkel in regelmäßigen Abständen angebracht, die durch die Ausdehnung der Ausnehmungen 9 in Kantenlängsrichtung bestimmt werden. Die Höhe des als Steg ausgebildeten Abstandhalters 8 beträgt zwischen 0,1 und 0,5 mm. Die Ausnehmungen 9 sind im wesentlichen T-förmig, sodaß durch den dadurch entstehenden Schlitz am freien Ende des Kantenschenkels 7 bei der Schäumung des Kerns 4 der Schaumkunststoff in die Ausnehmungen 9 eindringen kann und so im erhärteten Zustand die Laufkante 1 gegen seitliches Ausreißen sichert. Die Abstandhalter 8 ermöglichen das Eindringen des Schaumkunststoffes in den durch sie definierten Spalt 10. Das Kernmaterial 4 umschließt nun den Kantenschenkel 7 sowohl von dessen Ober- als auch Unterseite. Die Laufkante 1 ist somit im Kern derart eingebettet, daß sie gegen ein Ablösen nach unten hin gesichert ist.

In den Fig. 4a bis 4d sind weitere Möglichkeiten zur Gestaltung der Ausnehmungen 9 des Kantenschenkels 7 und zur Anordnung der Abstandhalter 8 dargestellt. Um an der Unterseite des Kantenschenkels 7 ein möglichst großes Volumen an Schaumkunststoff 4 eindringen lassen zu können, sollen die Abstandhalter 8 ihre Funktion auf relativ kleinem Raum erfüllen. Dies wird dadurch erreicht, daß die Abstandhalter 8 als Stege zwischen den Ausnehmungen des Kantenschenkels 7 angeordnet sind, und zwar im Bereich jener Stellen, die zwischen zwei Ausnehmungen 9 die geringste Ausdehnung in Längsrichtung aufweisen. Durch Ausbildung der Abstandhalter 8 als Stege läßt sich auch eine einfache Herstellung der Laufkante 1 gewährleisten, indem die Laufkante 1 als Walzprofil ohne Ausnehmungen 9 ausgeführt wird (nicht dargestellt). An der Unterseite des Kantenschenkels 7 des Walzprofils ist ein in Längsrichtung verlaufender Steg exakt entlang jener Achse ausgebildet, auf der die einzelnen Abstandhalter der fertigen Laufkante 1 liegen sollen. Durch Ausstanzen der Ausnehmungen 9 erhält man eine erfindungsgemäße Ausführung einer Laufkante.

Fig. 5 zeigt in schematischer Darstellung ein weiteres Ausführungsbeispiel einer erfindungsgemäßen Laufkante 1, wobei die Abstandhalter 8 am freien Ende des Kantenschenkels 7 ausgebildet sind. Der durch den Abstandhalter 8 definierte Spalt 10 zwischen der Oberseite der Belagschicht 2 und der Unterseite des Kantenschenkels 7 wird im Schäumungsverfahren für den Kern 4 mit Schaumkunststoff ausgefüllt, wodurch im erhärteten Zustand eine umfassende Einbettung des Kantenschenkels 7 gewährt ist.

In Fig. 6 (nicht teils der Erfindung) ist dargestellt, daß auch die Belagschicht 2 eines Schis die Funktion der Abstandhalter 8 an der Laufkante 1 übernehmen kann. Dies wird dadurch erreicht, daß einfach an der Oberseite der Belagschicht 2 als Noppen oder Stege ausgebildete Abstandhalter angebracht sind, die den Spalt 10 zwischen der Unterseite des Kantenschenkels 7 und der Oberseite der Belagschicht 2 definieren. Wieder ist der Kantenschenkel 7 im Schi sowohl an seiner Ober- als auch an seiner Unterseite vom Schaumkunststoff des Kerns 4 umschlossen. Wie in Fig. 7 (nicht teils der Erfindung) dargestellt, läßt sich der Spalt 10 auch dadurch erreichen, daß eigens Abstandhalter 12, zB in Form von Drähten, eingelegt werden.

Fig. 8 zeigt eine erfindungsgemäße Laufkante 1, wobei die Abstandhalter 8 am freien Ende des Kantenschenkels 7 ausgebildet und mit ihrem freien Ende 8' teilweise in die Belagschicht 2 eingedrückt sind. Dadurch ergibt sich zusätzlich zur Verklebung durch den in den Spalt 10 eingedrungenen Schaumkunststoff eine Verankerung der Laufkante 1 im eingedrückten Bereich 13 der Belagschicht 2.

Fig. 9 zeigt ausschnittsweise einen Querschnitt durch ein erfindungsgemäßes Schneegleitgerät, bei dem oberhalb des Kantenschenkels 7 seitlich neben der Deckschicht 3 eine Schicht 15 aus verstärktem Kunststoff oder Metall angeordnet und durch ein an der Oberseite des Kantenschenkels 7 ausgebildetes Verankerungselement 14 mit der Laufkante 1 verbunden ist. Zu erkennen ist weiters eine Zwischenschicht 16 seitlich neben dem freien Ende des Kantenschenkels 7 zwischen der Schicht 15 und der Belagschicht 2. In den Spalt 10 ist ein Klebstoff, beispielsweise Schaumkunststoff eingebracht.

Fig. 10 zeigt ein weiteres Ausführungsbeispiel eines erfindungsgemäßen Schneegleitgerätes im teilweisen Querschnitt, bei dem das Verankerungselement 14 annähernd auf halber Strecke zwischen dem freien Ende des Kantenschenkels 7 und dem Kantensteg 6 in die Schicht 15 eingedrückt ist.

Die erfindungsgemäße Laufkante 1 ist grundsätzlich nicht auf den Einbau in Schneegleitgeräte, deren Kern ausgeschäumt wird, beschränkt. Vielmehr ist auch ein Einbau bei geklebter Bauweise des Schis möglich. Auch in diesem Fall sind die Abstandhalter 8 an der Unterseite des Kantenschenkels 7 und die Verankerungselemente 14 an der Oberseite des Kantenschenkels 7 überaus vorteilhaft, da der durch sie definierte Spalt zwischen der Unterseite des Kantenschenkels 7 und der Oberseite der Belagschicht 2 mit Kleber befüllt werden kann, bzw. eine sichere Verbindung zwischen Laufkante 1 und stabilisierender Schicht 15 hergestellt wird.

## Patentansprüche

1. Laufkante (1) eines Schneegleitgerätes, insbesondere eines Schis oder Snowboards, das einen Kantensteg (6) und einen seitlich abstehenden Kantenschenkel beinhaltet (7), wobei der Kantenschenkel (7) Ausnehmungen (9) aufweist, und an der Unterseite des Kantenschenkels (7) mindestens ein Abstandhalter (8) ausgebildet ist, **dadurch gekennzeichnet**, daβ der Abstandhalter in Längsrichtung parallel zum Kantensteg (6) verlaufend ist.

2. Laufkante (1) nach Anspruch 1, **dadurch gekennzeichnet, daß** mindestens ein Abstandhalter (8) am freien Ende des Kantenschenkels (7) angeordnet ist.

3. Laufkante (1) nach einem der Ansprüche 1 oder 2, **dadurch gekennzeichnet, daß** mindestens ein Abstandhalter (8) annähernd auf halber Strecke zwischen dem freien Ende des Kantenschenkels (7) und dem Kantensteg (6) angeordnet ist.

4. Laufkante (1) nach einem der Ansprüche 1 bis 3, **dadurch gekennzeichnet, daß** die Ausdehnung des Abstandhalters (8) in Richtung der Normalen auf den Kantenschenkel (7) zwischen 0,1 und 0,5 mm beträgt.

5. Laufkante (1) nach einem der Ansprüche 1 bis 4, **dadurch gekennzeichnet, daß** der Kantenschenkel (7) im wesentlichen U-förmige, T-förmige, rechteckige oder runde Ausnehmungen (9) aufweist.

6. Laufkante (1) nach einem der Ansprüche 1 bis 5, **dadurch gekennzeichnet, daß** mindestens ein Abstandhalter (8) an einer jener Stellen des Kantenschenkels (7) angeordnet ist, die im Bereich zwischen den Ausnehmungen (9) des Kantenschenkels (7) die geringste Ausdehnung in Längsrichtung der Laufkante (1) aufweisen.

7. Laufkanten (1) nach einem der Ansprüche 1 bis 6, **dadurch gekennzeichnet, daß** an der Oberseite des Kantenschenkels (7) mindestens ein Verankerungselement (14) in Längsrichtung annähernd parallel zum Kantensteg (6) verlaufend angebracht oder ausgebildet ist.

8. Laufkante (1) nach Anspruch 7, **dadurch gekennzeichnet, daß** mindestens ein Verankerungselement (14) am freien Ende des Kantenschenkels (7) angeordnet ist.

9. Laufkante (1) nach Anspruch 7 oder 8, **dadurch gekennzeichnet, daß** mindestens ein Verankerungselement (14) annähernd auf halber Strecke zwischen dem freien Ende des Kantenschenkels (7) und dem Kantensteg (6) angeordnet ist.

10. Laufkante (1) nach einem der Ansprüche 7 bis 9, **dadurch gekennzeichnet, daß** mindestens ein Verankerungselement (14) an einer jener Stellen des Kantenschenkels (7) angeordnet ist, die im Bereich zwischen den Ausnehmungen (9) des Kantenschenkels (7) die geringste Ausdehnung in Längsrichtung der Laufkante (1) aufweisen.

11. Schneegleitgerät, insbesondere Schi oder Snowboard, das einer Belagschicht (2), einen Kern (4) und einer Deckschicht (3) sowie mindestens einer Laufkante (1) deren Kantensteg (6) seitlich neben der Belagschicht (2) liegt beinhaltet, **dadurch gekennzeichnet, daß** das Schneegleitgerät mindestens eine Laufkante (1) nach einem der Ansprüche 1 bis 10 aufweist.

12. Schneegleitgerät nach Anspruch 11, **dadurch gekennzeichnet, daß** der Abstandhalter (8) wenigstens teilweise in die Oberseite der Belagschicht (2) eingedrückt ist.

13. Schneegleitgerät nach Anspruch 11 oder 12, **dadurch gekennzeichnet, daß** die Laufkante (1) walzrauh ist.

14. Schneegleitgerät nach einem der Ansprüche 11 bis 13, **dadurch gekennzeichnet, daß** oberhalb des Kantenschenkels (7) seitlich neben der Deckschicht (3) eine stabilisierende Schicht (15) angeordnet ist und daß an der Oberseite des Kantenschenkels (7) mindestens ein Verankerungselement (14), insbesondere nach einem der Ansprüche 7 bis 10, angebracht oder ausgebildet ist, das wenigstens teilweise in die stabilisierende Schicht (15) eingedrückt ist.

15. Schneegleitgerät nach Anspruch 14, **dadurch gekennzeichnet, daß** die stabilisierende Schicht (15) aus verstärktem Kunststoff, vorzugsweise Prepreg, besteht.

16. Schneegleitgerät nach Anspruch 14, **dadurch gekennzeichnet, daß** die stabilisierende Schicht (15) aus Metall, vorzugsweise Stahl besteht.

17. Schneegleitgerät nach einem der Ansprüche 14 bis 16, **dadurch gekennzeichnet, daß** seitlich neben dem Kantenschenkel (7) oberhalb der Belagschicht (2) und unterhalb der stabilisierenden Schicht (15) eine Zwischenschicht (16), vorzugsweise aus verstärktem Kunststoff hergestellt, angeordnet ist.

18. Schneegleitgerät nach einem der Ansprüche 11 bis 17, **dadurch gekennzeichnet, daß** die Ausdehnung des Abstandhalters (11, 12) in Richtung der Normalen auf die Belagschicht (2) zwischen 0,05 und 0,5 mm beträgt.

19. Schneegleitgerät nach einem der Ansprüche 11 bis 18, **dadurch gekennzeichnet, daß** der Kern (4) aus Schaumkunststoff, vorzugsweise aus Polyurethanen oder Phenolharzen hergestellt, ausgeführt ist.

20. Schneegleitgerät nach einem der Ansprüche 11 bis 18, **dadurch gekennzeichnet, daß** das Scheegleitgerät in geklebter Bauweise ausgeführt ist.

21. Schneegleitgerät nach einem der Ansprüche 11 bis 20, **dadurch gekennzeichnet, daß** in den durch den bzw. die Abstandhalter (8, 11, 12) definierten Spalt (10) zwischen Belagschicht (2) und Kantenschenkel (7) Material des Kerns (4) eingedrungen ist bzw. diesen Spalt (10) ausfüllt.

## Claims

1. Runner (1) of a snow-sliding device, in particular of a ski or snowboard, which contains an edge bar (6) and a laterally projecting edge arm (7), the edge arm (7) having recesses (9), and at least one spacer (8) being developed on the underside of the edge arm (7), **characterized in that** the spacer runs in longitudinal direction parallel to the edge bar (6).

2. Runner (1) according to claim 1, **characterized in that** at least one spacer (8) is arranged at the free end of the edge arm (7).

3. Runner (1) according to one of claims 1 or 2, **characterized in that** at least one spacer (8) is arranged approximately half way between the free end of the edge arm (7) and the edge bar (6).

4. Runner (1) according to one of claims 1 to 3, **characterized in that** the extension of the spacer (8) in the direction of the normal onto the edge arm (7) is between 0.1 and 0.5 mm.

5. Runner (1) according to one of claims 1 to 4, **characterized in that** the edge arm (7) has essentially U-shaped, T-shaped, rectangular or round recesses (9).

6. Runner (1) according to one of claims 1 to 5, **characterized in that** at least one spacer (8) is arranged at one of those points on the edge arm (7) which display the smallest extension in longitudinal direction of the runner (1) in the region between the recesses (9) of the edge ann (7).

7. Runner (1) according to one of claims 1 to 6, **characterized in that** at least one anchoring element (14) is attached to or developed at the top of the edge arm (7) running in longitudinal direction approximately parallel to the edge bar (6).

8. Runner (1) according to claim 7, **characterized in that** at least one anchoring element (14) is arranged at the free end of the edge arm (7).

9. Runner (1) according to claim 7 or 8, **characterized in that** at least one anchoring element (14) is arranged approximately halfway between the free end of the edge arm (7) and the edge bar (6).

10. Runner (1) according to one of claims 7 to 9, **characterized in that** at least one anchoring element (14) is arranged at one of those points on the edge arm (7) which display the smallest extension in longitudinal direction of the runner (1) in the region between the recesses (9) of the edge arm (7).

11. Snow-sliding device, in particular a ski or snowboard, which contains a bass layer (2), a core (4) and a top layer (3) and also at least one runner (1), the edge bar (6) of which lies laterally alongside the base layer (2), **characterized in that** the snow-sliding device has at least one runner (1) according to one of claims 1 to 10.

12. Snow-sliding device according to claim 11, **characterized in that** the spacer (8) is at least party pressed into the top of the base layer (2).

13. Snow-sliding device according to claim 11 or 12, **characterized in that** the runner (1) is roll-rough.

14. Snow-sliding device according to one of claims 11 to 13, **characterized in that** a stabilizing layer (15) is arranged above the edge arm (7) laterally alongside the top layer (3) and **in that** at least one anchoring element (14), in particular according to one of claims 7 to 10, which is at least partly pressed into the stabilizing layer (15), is attached to or developed at the top of the edge arm (7).

15. Snow-sliding device according to claim 14, **characterized in that** the stabilizing layer (15) consists of reinforced plastic, preferably prepreg.

16. Snow-sliding device according to claim 14, **characterized in that** the stabilizing layer (15) consists of metal, preferably steel.

17. Snow-sliding device according to one of claims 14 to 16, **characterized in that** an intermediate layer (16), preferably made of reinforced plastic, is arranged laterally alongside the edge arm (7) above the base layer (2) and below the stabilizing layer (15).

18. Snow-sliding device according to one of claims 11 to 17, **characterized in that** the extension of the spacer (11, 12) in the direction of the normal onto the base layer (2) is between 0.05 and 0.5 mm.

19. Snow-sliding device according to one of claims 11 to 18, **characterized in that** the core (4) is made of foamed plastic, preferably of polyurethanes or phenolic resins.

20. Snow-sliding device according to one of claims 11 to 18, **characterized in that** the snow-sliding device is made from glued components.

21. Snow-sliding device according to one of claims 11 to 20, **characterized in that** material of the core (4) has penetrated the gap (10) defined by the spacer or spacers (8, 11, 12) between base layer (2) and edge arm (7) or fills this gap (10).

## Revendications

1. Carre (1) d'un dispositif pour la glisse sur neige, en particulier d'un ski ou d'un surf des neiges, comprenant un corps principal de profilé (6) et une branche de profilé (7) faisant saillie latéralement, dans laquelle la branche de profilé (7) présente des évidements (9) et dans laquelle au moins un espaceur (8) est formé sur la face inférieure de la branche de profilé (7), **caractérisée en ce que** l'espaceur s'étend, dans le sens de longitudinal, parallèlement au corps principal de profilé (6).

2. Carre (1) selon la revendication 1, **caractérisée en ce qu'**au moins un espaceur (8) est disposé à l'extrémité libre de la branche de profilé (7).

3. Carre (1) selon l'une quelconque des revendications 1 ou 2, **caractérisée en ce qu'**au moins un espaceur (8) est disposé approximativement à mi-chemin entre l'extrémité libre de la branche de profilé (7) et le corps principal de profilé (6).

4. Carre (1) selon l'une quelconque des revendications 1 à 3, **caractérisée en ce que** la dimension de l'espaceur (8) dans le sens normal à la branche de profilé (7) est comprise entre 0,1 mm et 0,5 mm.

5. Carre (1) selon l'une quelconque des revendications 1 à 4, **caractérisée en ce que** la branche de profilé (7) présente des évidements (9) essentiellement en forme de U, de T, rectangulaires ou circulaires (9).

6. Carre (1) selon l'une quelconque des revendications 1 à 5, **caractérisée en ce qu'**au moins un espaceur (8) est disposé sur l'une des zones de la branche de profilé (7) qui présentent, dans la zone située entre les évidements (9) de la branche de profilé (7), la plus petite longueur dans le sens longitudinal de la carre (1).

7. Carre (1) selon l'une quelconque des revendications 1 à 6, **caractérisée en ce qu'**au moins un élément d'ancrage (14) s'étendant à peu près parallèlement au corps principal de profilé (6) dans le sens longitudinal est fixé ou formé sur la face supérieure de la branche de profilé (7).

8. Carre (1) selon la revendication 7, **caractérisée en ce qu'**au moins un élément d'ancrage (14) est disposé à l'extrémité libre de la branche de profilé (7).

9. Carre (1) selon la revendication 7 ou 8, **caractérisée en ce qu'**au moins un élément d'ancrage (14) est disposé approximativement à mi-chemin entre l'extrémité libre de la branche de profilé (7) et le corps principal de profilé (6).

10. Carre (1) selon l'une quelconque des revendications 7 à 9, **caractérisée en ce qu'**au moins un élément d'ancrage (14) est disposé sur l'un des lieux de la branche de profilé (7) qui présentent la plus petite dimension dans le sens longitudinal de là carre (1), dans la zone située entre les évidements (9) de la branche de profilé (7).

11. Dispositif pour la glisse sur neige, en particulier ski ou surf des neiges comprenant une couche de revêtement (2), une âme (4) et une couche de recouvrement (3) ainsi qu'au moins une carre (1) dont le corps principal de profilé (6) est situé latéralement à la couche de revêtement (2), **caractérisé en ce que** le dispositif pour la glisse sur neige présente au moins une carre (1) selon l'une quelconque des revendications 1 à 10.

12. Dispositif pour la glisse sur neige selon la revendication 11, **caractérisé en ce que** l'espaceur (8) est enfoncé au moins en partie dans la face supérieure de la couche de revêtement (2).

13. Dispositif pour la glisse sur neige selon la revendication 11 ou 12, **caractérisé en ce que** la carre (1) est à l'état brut de laminage.

14. Dispositif pour la glisse sur neige selon l'une quelconque des revendications 11 à 13, **caractérisé en ce qu'**une couche de stabilisation (15) est disposée au-dessus de la branche de profilé (7) latéralement à la couche de recouvrement (3) et qu'au moins un élément d'ancrage (14), en particulier selon l'une quelconque des revendications 7 à 10, est fixé ou formé sur la face supérieure de la branche de profilé (7) et est au moins en partie enfoncé dans la couche de stabilisation (15).

15. Dispositif pour la glisse sur neige selon la revendication 14, **caractérisé en ce que** la couche de stabilisation (15) est composée de matière synthétique renforcée, de préférence de préimprégné.

16. Dispositif pour la glisse sur neige selon la revendication 14, **caractérisé en ce que** la couche de stabilisation (15) est composée de métal, de préférence d'acier.

17. Dispositif pour la glisse sur neige selon l'une quelconque des revendications 14 à 16, **caractérisé en ce qu'**une couche intermédiaire (16), fabriquée de préférence en matière synthétique renforcée, est disposée latéralement à la branche de profilé (7), au-dessus de la couche de revêtement (2) et au-dessous de la couche de stabilisation (15).

18. Dispositif pour la glisse sur neige selon l'une quelconque des revendications 11 à 17, **caractérisé en ce que** la dimension de l'espaceur (11, 12) dans le sens normal à la couche de revêtement (2) est comprise entre 0,05 mm et 0,5 mm.

19. Dispositif pour la glisse sur neige selon l'une quelconque des revendications 11 à 18, **caractérisé en ce que** l'âme (4) est réalisée en mousse de matière plastique, de préférence en polyuréthannes ou en résines phénoliques.

20. Dispositif pour la glisse sur neige selon l'une quelconque des revendications 11 à 18, **caractérisé en ce que** le dispositif pour la glisse sur neige est réalisé par contrecollage.

21. Dispositif pour la glisse sur neige selon l'une quelconque des revendications 11 à 20, **caractérisé en ce que** le matériau de l'âme (4) pénètre dans l'interstice (10) défini par le ou les espaceurs (8, 11, 12) entre la couche de revêtement (2) et la branche de profilé (7) ou comble cet interstice (10).
